# EUROPÄISCHE PATENTSCHRIFT

(11) **EP 0 123 978 B1**
(45) Veröffentlichungstag und Bekanntmachung des Hinweises auf die Patenterteilung: **09.12.1987**
(21) Anmeldenummer: 84104043.9
(22) Anmeldetag: 11.04.1984
(51) Int. Cl.: F42B 13/16

(54) **Spitzenkörper für ein Wuchtgeschoss**
Nose cap for a projectile with an armour-piercing core
Coiffe pour projectile à noyau perforant

(30) Priorität: 23.04.1983 DE 3314751
(43) Veröffentlichungstag der Anmeldung: 07.11.1984
(73) Patentinhaber: Rheinmetall GmbH, 40880 Ratingen (DE); ETAT-FRANCAIS représenté par le DELEGUE GENERAL POUR L'ARMEMENT, F-75997 Paris Armées (FR)
(72) Erfinder: Klein, Klaus Walter, D-4040 Neuss (DE); Gersbach, Klaus, D-4156 Willich 1 (DE); Böcker, Jürgen, Dr., D-4200 Oberhausen (DE); Sauvestre, Jean-Claude, F-18230 Saint-Doulchard (FR); Montier, Patrick, F-18000 Bourges (FR)
(74) Vertreter: Behrens, Ralf Holger (DE)

## Beschreibung

Die Erfindung betrifft ein Wuchtgeschoss mit segmentierbarem Treibkäfig mit den Merkmalen des Oberbegriffs des Patentanspruchs 1.

Bei solchen Wuchtgeschoss-Treibkäfig-Anordnungen, wie beispielsweise aus der DE-C-1 703 507 bekannt, weist der Treibkäfig in der Nachbarschaft des Wuchtgeschossvorderteils eine letzteren umfassende Lufttasche zum Ablösen der Treibkäfigsegmente vom Wuchtgeschoss nach dem Verlassen eines Waffenrohres unter der anströmenden Luft auf. Bei Beschüssen konnte ein ungleichmässiges Ablösen der Treibkäfigsegmente vom Wuchtgeschoss festgestellt werden. Dies kann zu einer schädlichen Pendelung des Wuchtgeschosses führen. Durch die Pendelung des Wuchtgeschosses kann sowol dessen Treffgenauigkeit wie auch dessen Durchschlagsleistung empfindlich beeinträchtigt werden. Letzteres bezieht sich vornehmlich auf die Wirkung gegen neuartige Ziele, die sowohl besonders lange Wuchtgeschosse wie auch deren weitestgehende Pendelungsfreiheit erforderlich machen. Untersuchungen zum Verhalten von Wuchtgeschoss-Treibkäfig-Anordnung ergaben, dass im Bereich um den Vorderteil des Wuchtgeschosses instabile Strömungsverhältnisse auftreten können, die das gleichmässige segmentweise Ablösen des Treibkäfigs beeinträchtigen.

Der Erfindung liegt die Aufgabe zugrunde, bei einem Wuchtgeschoss Druckschwankungen vom Treibkäfig fernzuhalten und dadurch ein gleichmässiges Ablösen der Treibkäfigsegmente vom Geschosskörper zu erreichen.

Die zur Lösung der gestellten Aufgabe wesentlichen Merkmale der Erfindung sind im Patentanspruch 1 genannt. Die Unteransprüche nennen Ausführungsarten der Erfindung.

Aus der DE-A-3 047 517 ist eine mit einem Treibring an einem Geschoss verbundene Haube, die die Geschossspitze übergreift und die mit einer Luftanströmfläche versehen ist, bekannt. Hier soll die Haube als Hebelarm wirkend durch die anströmende Luft den Treibring vom Geschosskörper entkuppeln. Diese Anordnung ist sehr aufwendig. Hier wird die Haube vorderseitig von Luft unmittelbar angeströmt. Mittel zur Beeinflussung dieser Strömung im Sinne einer verbesserten Ablösung der Haube sind nicht vorgesehen.

Aus der ΠS-A- 3446147 ist eine mit dem Treibkäfig verbundene Haube bekannt, die sich bereits beim Abschuss im Waffenrohr zerlegt. Irgend ein Einfluss auf das Ablöseverhalten des Treibkäfigs ist dort nicht vorhanden.

Aus der US-A-3747533 ist ebenfalls eine mit einem Treibkäfig verbundene Haube bekannt, die sich zugleich mit dem Treibkäfig durch Zentrifugalwirkung vom Geschoss trennt. Erst danach soll die anströmende Luft auf die Geschossspitze im Sinne der Zerlegung eines Übungsgeschosses einwirken. Auch daraus ist kein Hinweis auf die Verbesserung der Ablösung von Treibkäfigsegmenten zu entnehmen.

Die Zeichnung zeigt Ausführungsformen des neuen Wuchtgeschosses mit einer als Spitzenkörper bezeichneten Haube. Die Erfindung wird nachstehend anhand zweier in der Zeichnung dargestellter bevorzugter Ausführungsbeispiele näher erläutert.

Es zeigen
Fig. 1 einen ersten Spitzenkörper nach der Erfindung im teilweisen längsaxialen Schnitt,
Fig. 2 den Spitzenkörper im Schnitt nach der Linie 11 - II in Fig. 1 und
Fig. 3 einen zweiten Spitzenkörper nach der Erfindung ausschnittweise und im teilweisen längsaxialen Schnitt.

Nach den Fig. 1 und 2 weist ein nur teilweise dargestelltes Wuchtgeschoss 1 eine Geschossspitze 10 mit einem kreiskegelförmigen Bereich 12 auf. Der Geschossspitze 10 ist eine im wesentlichen kreiszylindrische Kunststoffhaube 14 mit längsaxialen Ausnehmungen 13 und einer eingezogenen vorderseitigen Anströmfläche 15 aufgeschoben und angeklebt. Die Kunststoffhaube 14 stützt sich mit einer rückseitigen Innenfläche 19 auf einer geschossumfangsseitigen Gegenfläche 18 ab und weist einen Aussendurchmesser 16 auf, der näherungsweise einem grössten Aussendurchmesser 17 des Wuchtgeschosses 1 entspricht.

Nach der Fig. 3 ist auf einer nur ausschnittweise dargestellten Geschossspitze 11 ein Körper 20 befestigt. Durch letzteren wird in einem Bereich 21 ein Durchmesser 22 der Geschossspitze um ein vorgebbares Mass vergrössert.

Der Körper 20 besteht aus einem Werkstoff, der sich unter der Reibung der anströmenden Luft nach dem Verlassen des Waffenrohres durch Schmelzen, Erweichen und/oder Verbrennen verbraucht. Neben einem Thermoplast eignen sich beispielsweise Wood'sches oder Rose's Metall oder eine Magnesiumlegierung.

Verlässt eine Wuchtgeschoss-Treibkäfiganordnung mit einem der Spitzenkörper 14 oder 20 nach der Erfindung das Waffenrohr in Richtung eines Pfeils S, verhindert der betreffende Spitzenkörper infolge seines jeweiligen Durchmessers, dass sich Druckschwankungen störend auf den Ablösevorgang der Treibkäfigsegmente auswirken. Hierfür wird ein ungünstiger cw-Beiwert im Spitzenbereich in Kauf genommen. Nach dem ungestörten Ablösevorgang werden bei der Kunststoffhaube 14 unter dem Staudruck der Luft im Bereich der Anströmfläche 15 die Sollbruchstellen 13 wirksam. Die Kunststoffbruchstücke trennen sich von der Geschossspitze 10 und es stellt sich augenblicklich ein günstigerer cw-Beiwert ein.

Im Falle des Körpers 20 stellt sich der günstigere c_{w-}Beiwert nach dem Verbrauch des Werkstoffs des Körpers 20 ein.

Die Erfindung zeichnet sich aus durch gute Wirksamkeit bei Einfachheit und geringen Kosten.

## Patentansprüche

1. Wuchtgeschoss grossen Länge/Durchmesser-Verhältnisses mit einem den Geschosskörper umschliessenden segmentierbaren Treibkäfig, dessen Segmente während des Durchgangs durch das Waffenrohr durch kraftschlüssige Verbindungsmittel am Geschosskörper gehalten sind, und der vorn eine muldenförmige Ausnehmung aufweist, die, nachdem das Geschoss das Waffenrohr verlassen hat, aufgrund des in ihr durch die anströmende Luft entstehenden Überdrucks ein Aufspreizen der Segmente von vorn her bewirkt, dadurch gekennzeichnet, dass die Geschossspitze (10) mit einer ihren Durchmesser vergrösserten Haube (14) versehen ist, die bis zum Ablösen der Segmente vom Geschosskörper (1) den Treibkäfig vor Druckschwankungen schützt und die sich nach dem Ablösen des Treibkäfigs vom Geschosskörper (1) von der Geschossspitze (10) trennt und dadurch den ursprünglichen durch die Haube (14) verschlechterten Cw-Beiwert des Geschosses wieder herstellt.

Geschoss nach Anspruch 1, gekennzeichnet durch die Merkmale:
a) die Haube (14) ist kreiszylindrisch und hat einen Aussendurchmesser (16) der näherungsweise den grössten Aussendurchmesser (17) des Geschosses (1) entspricht und ist auf einen im wesentlichen kreiskegelförmigen Bereich (12) der Geschossspitze (10) aufgeschoben,
b) die Haube (14) ist vorderseitig von einer eingezogenen Anströmfläche (15) begrenzt und weist zur Bildung von Sollbruchstellen umfangsseitige längsachsenparallele Ausnehmungen (13) auf,
c) die Anströmfläche (15) und die Ausnehmungen (13) sind so ausgebildet, dass sie unter dem Anströmdruck der Luft, nachdem das Geschoss das Waffenrohr verlassen hat, erst nach dem Ablösen des Treibkäfigs zum Zerbrechen und Entfernen der Haube (14) von der Geschossspitze (10) führen.

3. Geschoss nach Anspruch 2, dadurch gekennzeichnet, dass die Haube (14) aus einem Werkstoff geringer Dichte, z.B. Kunststoff, besteht.

4. Geschoss nach Anspruch 1, dadurch gekennzeichnet, dass die an der Geschossspitze (11) befestigte Haube (14) ein Körper (20) aus einem Werkstoff ist, der sich unter Reibung der anströmenden Luft, nachdem das Geschoss das Waffenrohr verlassen hat und nachdem sich der Treibkäfig entfernt hat, durch Schmelzen, Erweichen und/oder Verbrennen verbraucht.

## Claims

1. Projectile with an armour-piercing core, a high length-to diameter ratio, a segmental sabot which embraces the body of the projectile and wherein the segments during the passage through the barrel of the weapon are secured in the body of the projectile by force-locked connection means, the sabot having at the front a trough-shaped recess which, after the projectile has left the barrel and by reason of the excess pressure caused in the said recess by the incident flow of air, causes the segments to expand from the front, characterized by the fact that the nose (10) of the projectile is provided with a cap (14) which increases in diameter and which protects the sabot from pressure fluctuations until the segments have been separated from the body (1) of the projectile and which thus restores the original C_{w}-coefficient of the projectile, which had been worsened as a result of the cap (14).

2. Projectile in accordance with Claim 1, characterized by the following features:
a) the cap (14) is cylindrical and has an external diameter (16) which approximately corresponds to the maximum external diameter (17) of the projectile (1) and is mounted on a zone (12) of the nose (10) of the projectile which has substantially the shape of a circular cone,
b) the cap (14) is delimited in the front by a recessed approach-flow surface (15) and is provided, in order to form preset breaking points, with peripheral recesses (13) parallel to the longitudinal axis.
c) the approach-flow surface (15) and the recesses (13) being so shaped that under the approach-flow pressure of the air, after the projectile has left the barrel of the weapon, they do not cause the cap (14) to break and to detach itself from the nose (10) of the projectile until after the detachment of the sabot.

3. Projectile in accordance with Claim 2, characterized by the fact that the cap (14) comprises a low-density material, such as plastic.

4. Projectile in accordance with Claim 1, characterized by the fact that the cap (14) affixed to the nose (11) of the projectile comprises a body (20) made of a material which, under the friction of the approaching air flow, after the projectile has left the barrel of the weapon and after the sabot has become detached, is consumed by melting, softening and/or combustion.

## Revendications

1. Projectile à effet cinétique d'un rapport longueur-diamètre élevé, comportant une cage de propulsion segmentable entourant le corps du projectile, dont les segments sont maintenus sur le corps du projectile par des moyens de liaison forcée pendant le parcours du tube de l'arme, et qui comporte en avant un évidement en forme d'auge qui, une fois que le projectile a quitté le tube de l'arme, provoque par l'avant l'écartement des segments en raison de la surpression qui y est établie par l'air qui s'écoule à son contact, caractérisé en ce que la pointe (10) du projectile comporte une calotte (14) agrandissant son diamètre, qui protège la cage de propulsion des variations de pression jusqu'à la séparation des segments du corps (1) du projectile et qui se sépare de la pointe (10) après la séparation de la cage du corps (1) du projectile et rétablit ainsi le coefficient de traînée cx initiale auquel la calotte (14) a donné une valeur plus défavorable.

2. Projectile selon la revendication 1, présentant les caractéristiques suivantes:
a) La calotte (14) a la forme d'un cylindre circulaire et présente un diamètre extérieur (16) correspondant approximativement au diamètre extérieur maximum (17) du projectile (1) et est placée sur une zone (12), ayant sensiblement la forme d'un cône circulaire, de la pointe (10).
b) La calotte (14) est délimitée antérieurement par une surface frontale à l'écoulement rentrante (15) et comporte des évidements (13) périphériques parallèles à l'axe longitudinal pour former des emplacements destinés à la rupture.
c) La surface frontale à l'écoulement (15) et les évidements (13) sont conformés de façon que, sous l'effet de la pression d'écoulement de l'air, après que le projectile ait quitté le tube de l'arme, ils n'entraînent la rupture et l'éloignement de la calotte (14) de la pointe (10) du projectile qu'après la séparation de la cage.

3. Projectile selon la revendication 2, caractérisé en ce que la calotte (14) est constituée par une matière de faible densité, par exemple une matière plastique.

4. Projectile selon la revendication 1, caractérisé en ce que la calotte (14) fixée à la pointe (11) du projectile est un corps (20) en une matière qui se consomme sous l'effet du frottement de l'air qui s'écoule à son contact, après que le projectile ait quitté le tube de l'arme et après que la cage se soit séparée, par fusion, ramollissement et/ou combustion.
